# EUROPÄISCHE PATENTSCHRIFT

(11) **EP 1 938 902 B1**
(45) Veröffentlichungstag und Bekanntmachung des Hinweises auf die Patenterteilung: **19.07.2017**
(21) Anmeldenummer: 07022463.9
(22) Anmeldetag: 20.11.2007
(51) Int. Cl.: B05B 1/08

(54) **Düse mit mehreren Bauteilen**
Multi-part nozzle
Buse à plusieurs composants

(30) Priorität: 20.11.2006 DE 102006054507
(43) Veröffentlichungstag der Anmeldung: 02.07.2008
(73) Patentinhaber: Piller Entgrattechnik GmbH, 71254 Ditzingen (DE)
(72) Erfinder: Piller, Thomas, 71254 Ditzingen (DE); Gärtner, Ulrich, Prof.Dr.-Ing., 72661 Grafenberg (DE)
(74) Vertreter: Fleck, Hermann-Josef

(56) Entgegenhaltungen:
- JP-A- 2003 275 630
- US-A- 4 721 251
- US-A1- 2005 252 539

## Beschreibung

Die Erfindung bezieht sich auf eine Düse mit mehreren Bauteilen, die einen Düsendurchgang von einem Düseneingang zu einem Düsenausgang umschließen und fest miteinander verbunden sind, wobei zwei Düsenplatten zwischen zwei Deckplatten befestigt und so auf Abstand zueinander gehalten sind, dass die einander zugekehrten, durch die Stärke der Düsenplatten bestimmten Schmalseiten der Düsenplatten mit den beiden Deckplatten den Düsendurchgang von Düseneingang zum Düsenausgang bilden.

Einstückige Düsen mit einem runden Düsendurchgang sind in der Herstellung besonders schwierig, wenn die Düsenöffnung und der Düsenausgang besonders klein sein sollen. Noch schwieriger wird die Herstellung, wenn der Düsendurchgang konisch verjüngende Abschnitte und einen Düsenausgang mit Hinterschnitten oder dergleichen haben soll.

Um die Herstellung von Düsen mit einem Anfangsdurchmesser von unter 5 mm und einem Düsenausgang von unter 2,5 mm zu erleichtern sind auch schon zweiteilige Düsen vorgeschlagen worden, wie die EP 1 323 479 A1 zeigt. Diese bekannte Düse besteht aus einem Düsenkörper, in den im Bereich des Düsenausganges ein Düseneinsatz mit einer Düsenbohrung eingesetzt wird. Dabei erweitert sich der Düsendurchgang im Bereich des Düsenausganges, so dass der Düseneinsatz in diese Erweiterung eingebracht werden kann. Im Anschluss der Düsenöffnung weist der Düseneinsatz dem Düsendurchgang des Düsengrundkörpers zugekehrt eine Erweiterung auf, die bündig mit einer Erweiterung des Düsendurchganges im Düsengrundkörper ist und mit dieser einen Hinterschnitt im Gesamtdüsendurchgang bildet, der damit leicht in die beiden Bauteile der zusammensetzbaren Düse einbringbar ist.

Bei dieser bekannten Düse ist der Düseneinsatz dicht und festsitzend im Düsengrundkörper einzubringen, was mit zusätzlichem Aufwand verbunden ist. Zudem sind die beiden Düsenteile immer noch aufwendig in der Herstellung.

Wie die JP 2003 275630 A zeigt, ist eine Düse mit mehreren Bauteilen der eingangs erwähnten Art bekannt, die einen Düsendurchgang von einem Düseneingang zu einem Düsenausgang aufweist, der von zwei Düsenplatten und zwei Deckplatten gebildet wird. Die einander zugekehrten Schmalseiten der beiden Düsenplatten bestimmen mit den abdeckenden Seitenteile der beiden Deckplatten den Düsendurchgang. Der Düsendurchgang hat einen langen, gleich bleibenden Ausgangsabschnitt, so dass die Düse nur einen gleich bleibenden Festkörperstrahl abgeben kann, dessen Wirkung nicht immer ausreichend ist. Die Bauteile sind jedoch einfach herstellbar.

Wie die US 2005/0252539 A1 zeigt sind runde Erweiterungen im Düsenkanal bekannt, die eine Diffusion des abgegebenen Strahls sorgen. Zudem zeigt die US 4721251 A eine Düse mit rechteckigen Erweiterungen des Düsenkanals, um eine Unterbrechung des abgegebenen Strahls zu erreichen.

Es ist mit diesen bekannten Düsen nicht möglich, einen impulsartig unterbrochenen Strahl mit oszillierender Hin- und Herbewegung zu schaffen.

Es ist Aufgabe der Erfindung diese bekannte Düse so weiterzuentwickeln, dass der abgegebene Festkörperstrahl eine oszillierende Hin- und Herbewegung ausführt und dabei impulsartig unterbrochen ist, ohne auf eine leichte Herstellung der Bauteile für die Düse verzichten zu müssen.

Die gestellte Aufgabe wird nach der Erfindung dadurch gelöst, dass in die Teile des Düsenausgangs zusätzliche Hinterschnitte eingebracht sind, die den Düsenausgang bereichsweise erweitern, dass in die Teile des Düsenausgangs im vorgegebenen Abstand von der Öffnung des Düsenausgangs kreisförmige Hinterschnitte eingebracht sind, deren Mittelpunkte im Abstand von den Teilen liegen und deren Radien größer als die Abstände sind und dass im Anschluss an die kreisförmigen Hinterschnitte im Abstand von der Öffnung des Düsenausgangs rechteckige Hinterschnitte in die Teile der Schmalseiten der Düsenplatten mit einer Breite und einer Tiefe eingebracht sind.

Die Hinterschnitte im Düsenausgang dienen mit ihren Abmessungen und Ausgestaltungen als Parameter zur Beeinflussung der Schwingungsfrequenz für die Hin- und Herbewegung und die Taktfrequenz des Impulsstrahls. Damit lässt sich die Wirkung des Strahls optimieren, was gerade bei mit Flüssigkeit arbeitenden Reinigungsarten von Vorteil ist.

Eine zweckmäßige und vorteilhafte Auslegung ist im Anspruch 2 zu entnehmen.

Die beiden Düsenplatten können als einfache Bauteile oder dergleichen hergestellt werden, wobei die den Düsendurchgang bildenden Schmalseiten in Verbindung mit der Festlegung zwischen den beiden Deckplatten eine Variationsmöglichkeit für den Düsendurchgang bringen, ohne die Herstellung zu erschweren. Es muss nur dafür gesorgt werden, dass die beiden Deckplatten die beiden Düsenplatten im Bereich der den Düsendurchgang bestimmenden Schmalseite überdecken und den Düsendurchgang vervollständigen.

Die Stärke der Düsenplatten kann dabei sehr klein sein und beträgt etwa zwischen 1 mm und 2 mm, vorzugsweise zwischen 1,2 mm und 1,8 mm, z.B. nur 1,5 mm.

Da der Düsendurchgang in der Regel symmetrisch zur Längsmittelachse desselben gestaltet ist, kann nach einer weiteren Vereinfachung vorgesehen sein, dass die beiden Düsenplatten identisch ausgebildet sind und um 180° verdreht zwischen den beiden Deckplatten befestigt sind.

Der Zusammenbau der Düse kann nach einer Ausgestaltung so erfolgen, dass die Düsenplatten und die Deckplatten mit aufeinander ausgerichteten Befestigungsbohrungen versehen und miteinander verschraubt sind.

Bei Hochdruckdüsen kann zusätzlich vorgesehen sein, dass die Deckplatten auf den den Düsenplatten zugekehrten Seiten außerhalb den den Düsendurchgang bestimmenden Schmalseiten mit Aufnahmenuten für Dichtungselemente versehen sind.

Die Verbindung der Bauteile kann jedoch auch so vorgenommen sein, dass die Düsenplatten und die Deckplatten umfangsseitig außerhalb des Düseneingangs und des Düsenausgangs fest miteinander verschweißt sind.

Der Anschluss einer Zuleitung an die Düse kann in einfacher Weise dadurch erfolgen, dass der Düseneingang als Gewindeaufnahme für eine Anschlussleitung mit Gewindeteil ausgebildet ist, die in die fest miteinander verbundene Einheit aus den Düsenplatten und Deckplatten eingebracht ist.

Bei einer Düse ist der Düsendurchgang so ausgestaltet, dass der Düseneingang in eine Düsenkammer übergeht, die sich domartig in die Innenseiten der angrenzenden Deckplatten erstreckt, dass sich an die Düsenkammer ein Düsenkanal anschließt, der sich zum Düsenausgang hin konisch verjüngt und dass der Düsenausgang durch Teile der Schmalseite der Düsenplatten begrenzt ist, die parallel zueinander verlaufen und eine kleine Breite von ca. 1 mm aufweisen.

Die Erfindung wird anhand eines in den Zeichnungen dargestellten Ausführungsbeispiels näher erläutert. Es zeigen:
- Fig. 1: in Draufsicht eine aus zwei Düsenplatten und zwei Deckplatten zusammengesetzte Düse,
- Fig. 2: einen Längsschnitt durch die Düse entlang der Linie B-B der Fig. 1,
- Fig. 3: einen Querschnitt der Düse entlang der Linie A-A der Fig. 1,
- Fig. 4: die Düse in perspektivischer Draufsicht,
- Fig. 5: die beiden Düsenplatten als Stanzteil,
- Fig. 6: in vergrößerter Teildraufsicht den Düsenausgang zwischen den beiden Düsenplatten.

Das Kernstück der erfindungsgemäßen Düse sind die zwei Düsenplatten 10 und 10', die sehr kleine Stärke von ca. 1,5 mm aufweisen und zwischen zwei Deckplatten 20 und 20' befestigt und so auf Abstand zueinander gehalten sind, so dass die einander zugekehrten Schmalseiten in der Längsrichtung den Düsendurchgang begrenzen, wie die Draufsicht auf die Düse nach Fig. 1 und die Längs- und Querschnitte B-B und A-A nach den Fig. 2 und 3 zeigen. Dabei können die Düsenplatten 10 und 10' einzeln zum Beispiel durch Stanzen hergestellt werden oder, wie Fig. 5 zeigt, zunächst im Bereich des Düseneingangs 40 zusammenhängend als ein Bauteil hergestellt werden. Ist die Düse aus dieser Düsenplatte nach Fig. 5 mit den Deckplatten 20 und 20' zusammengesetzt, dann kann durch spätere Einbringung des Düseneingangs 40 die Trennung in die beiden Düsenplatten 10 und 10' vollzogen und der Düsendurchgang vervollständig werden.

Wie aus der Fig. 1 entnommen werden kann, ist die Düse zur Längsmittelachse des Düsendurchganges symmetrisch, so dass die beiden Düsenplatten 10 und 10' wenn sie einzeln hergestellt werden, identisch sind und nur um 180° um die Längsmittelachse verdreht zwischen den Deckplatten 20 und 20' befestigt und gehalten sind. Der Halt der Düsenplatten 10 und 10' im richtigen Abstand zueinander wird dadurch erreicht, dass diese wie die Deckplatten 20 und 20' aufeinander ausgerichtete Befestigungsaufnahmen 45 und 45' aufweisen und darüber zu einer festen Einheit verschraubt werden können. Wenn auch hier die Symmetrie zur Längsmittelachse des Düsendurchganges eingehalten wird, können die Deckplatten 20 und 20' identisch ausgebildet sein.

Die Verbindung der Düsenplatten 10 und 10' mit den beiden Deckplatten 20 und 20' kann nach einer weiteren Ausgestaltung dadurch zu einer festen Einheit (Fig. 4) führen, dass alle Bauteile umgangsseitig mit Ausnahme des Düseneinganges 40 und des Düsenausganges 30 miteinander verschweißt werden. In der Düse bilden die einander zugekehrten Schmalseiten der Düsenplatten 10 und 10' mit den Deckplatten 20 und 20' den Düsendurchgang, der mit dem Düseneingang 40 beginnt, an den sich eine Düsenkammer 16 anschließt, die sich mit den domartigen Ausweitungen 12 und 12' sowie 13 und 13' in die zugekehrten Innenseiten der Deckplatten 20 und 20' erstreckt, wie die Fig. 2 zeigt. Der Düsendurchgang geht nach der Düsenkammer 16 in einen Düsenkanal 17 über, der dann über einen sich konisch verjüngenden Abschnitt 18 in den Düsenausgang 30 übergeht. Der Düsenkanal 17 wird seitlich durch die Abschnitte 14 und 14' der Düsenplatten 10 und 10' begrenzt, während die Abschnitte 15 und 15' den sich konisch verjüngenden Abschnitt 18 des Düsendurchganges bestimmen. Die nur in geringem Abstand zueinander stehenden Abschnitte 31 und 31' der Düsenplatten 10 und 10' bilden den Düsenausgang 30, dessen Einzelheiten noch in Fig. 6 gezeigt werden. Wie insbesondere dem Längsabschnitt nach Fig. 2 entnommen werden kann, bestimmen die zwischen den Deckplatten 20 und 20' festgelegten Düsenplatten 10 und 10' die Höhe des Düsendurchganges zwischen der Düsenkammer 16 und zum Eingang in den Düsengang 30. Bei einer Verschraubung der Einheit laufen im Abstand zum Düsendurchgang beidseitig in den zugekehrten Innenseiten der Deckplatten 20 und 20' Aufnahmenuten 25 und 25', in die Dichtungselemente eingebracht werden können, um den Düsendurchgang vom Düseneingang 40 bis zum Düsenausgang 30 beidseitig dicht abschließen zu können. Die Düse lässt dich daher auch als Hochdruckdüse verwenden, bei der mit höherem Druck der über den Düseneingang 40 zugeführten Flüssigkeit gearbeitet wird. Vorteilhafterweise ist der Düseneingang 40 als Gewindeaufnahme ausgebildet, in die ein Gewindeteil einer Anschlussleitung eingeschraubt werden kann. Die Anschlussleitung kann als Hochdruckleitung ausgebildet sein und die Flüssigkeit mit entsprechend hohem Druck dem Düsendurchgang der Düse zuführen. Da die Breite des Düsenausganges 30 leicht sehr klein gehalten werden kann, und zwar durch den Abstand b der Abschnitte 31 und 31' der Düsenplatten 10 und 10' im Bereich des Düsenausganges 30, wird gerade bei Reinigungsgeräten jeder Art ein großer Wirkungsgrad des abgegebenen Flüssigkeitsstrahles erreicht.

Der neue konstruktive Aufbau der Düse birgt die Möglichkeit in sich, den Düsenausgang 30 mit Hinterschnitte 32 und 32' bzw. 33 und 33' zu versehen, wie die Fig, 6 in vergrößerter Teildarstellung zeigt. Die Hinterschnitte 32 und 32' sind kreisförmig ausgebildet und im Abstand c und c' von der Öffnung des Düsenausganges 30 in die Abschnitte 31 und 31' des Düsenausganges 30 eingebracht. Dabei nehmen die Mittelpunkte der mit Radien r und r' eingebrachten Hinterschnitte 32 und 32' einen Abstand a und a' zu den Abschnitten 31 und 31' des Düsenausganges 30 ein, wobei die Abstände a und a' kleiner sind als die Radien r und r'.

In Richtung des Düseneinganges 40 schließen sich an die kreisförmigen Hinterschnitte 32 und 32' im Abstand d und d' rechteckförmige Hinterschnitte 33 und 33' in den Abschnitten 31 und 31' des Düsenausganges 30 an. Die rechteckförmigen Hinterschnitte 33 und 33' weisen Breiten e und e' sowie Tiefen f und f auf.

Bei dieser Ausgestaltung des Düsenausganges 30 wird der zugeführte Flüssigkeitsstrahl in Schwingungen versetzt und immer wieder unterbrochen, so dass der über die Öffnung des Düsenausganges abgegebene Flüssigkeitsstrahl eine oszillierende Hin- und Herbewegung ausführt und dabei impulsförmig unterbrochen wird. Die Reinigungswirkung wird dadurch weiter verbessert, ohne dass dafür bewegte mechanische Bauteile benötigt werden.

Guter Wirkungsgrad wurde bei einem Ausführungsbeispiel der Düse mit 1,5 mm starken Düsenplatten 10 und 10' und einer Breite B der Düsenöffnung von 1 mm dann erreicht, wenn die Abstände a und a' mit 0.5 mm, die Radien r und r' mit 0,7 mm, die Abstände d und d' 1,5 mm, die Breiten e und e' und die Tiefen f und f 1 mm gewählt werden. Die Abmessungswerte sind als Parameter zu verwenden, um den Strahlwinkel, die Schwingungs- und Impulsfrequenz des abgegebenen Flüssigkeitsstrahles an die gewünschte Wirkung des abgegebenen Flüssigkeitsstrahles optimal anzupassen, wobei die Anzahl und die Form der Hinterschnitte im Düsenausgang 40 als weitere Parameter zur Veränderung des Flüssigkeitsstrahls verwendet werden können.

## Patentansprüche

1. Düse mit mehreren Bauteilen, die einen Düsendurchgang von einem Düseneingang zu einem Düsenausgang umschließen und fest miteinander verbunden sind, wobei zwei Düsenplatten (10, 10') zwischen zwei Deckplatten (20, 20') befestigt und so auf Abstand zueinander gehalten sind, dass die einander zugekehrten, durch die Stärke der Düsenplatten (10, 10') bestimmten Schmalseiten der Düsenplatten (10, 10') mit den beiden Deckplatten (20, 20') den Düsendurchgang vom Düseneingang (40) zum Düsenausgang (30) bilden, **dadurch gekennzeichnet, dass** zur Erzeugung eines oszillierenden und impulsweisen Flüssigkeitsstrahls in die in nur geringem Abstand zueinander stehenden Teile (31,31') der Düsenplatten (10,10'), zusätzliche Hinterschnitte (32, 32'; 33, 33') eingebracht sind, die den Düsenausgang (30) bereichsweise erweitern, wobei diese Teile (31,31') den Düsenausgang (30) bilden, und dass in die Teile (31, 31') des Düsenausganges (30) im vorgegebenen Abstand (c, c') von der Öffnung des Düsenausganges (30) kreisförmige Hinterschnitte (32, 32') angebracht sind, deren Mittelpunkte im Abstand (a, a') von den Teilen (31, 31') liegen und deren Radien (r, r') größer als die Abstände (a, a') sind.

2. Düse nach Anspruch 1, **dadurch gekennzeichnet, dass** die Stärke der Düsenplatten (10, 10') klein ist und etwa zwischen 1 mm und 2 mm, z.B. etwa 1,5mm, beträgt.

3. Düse nach Anspruch 1 oder 2, **dadurch gekennzeichnet, dass** die beiden Düsenplatten (10, 10') identisch ausgebildet sind und um 180° verdreht zwischen den beiden Deckplatten (20, 20') befestigt sind.

4. Düse nach einem der Ansprüche 1 bis 3, **dadurch gekennzeichnet, dass** die Düsenplatten (10, 10') und die Deckplatten (20, 20') mit aufeinander ausgerichteten Befestigungsbohrungen (45, 45') versehen und miteinander verschraubt sind.

5. Düse nach einem der Ansprüche 1 bis 4, **dadurch gekennzeichnet, dass** die Deckplatten (20, 20') auf den den Düsenplatten (10, 10') zugekehrten Seiten außerhalb den den Düsendurchgang bestimmenden Schmalseiten mit Aufnahmenuten (25, 25') für Dichtungselemente versehen sind.

6. Düse nach einem der Ansprüche 1 bis 3, **dadurch gekennzeichnet, dass** die Düsenplatten (10, 10') und die Deckplatten (20, 20') umfangsseitig außerhalb des Düseneingangs (40) und des Düsenausgangs (30) fest miteinander verschweißt sind.

7. Düse nach einem der Ansprüche 1 bis 6, **dadurch gekennzeichnet, dass** der Düseneingang (40) als Gewindeaufnahme für eine Anschlussleitung mit Gewindeteil ausgebildet ist, die in die fest miteinander verbundene Einheit aus den Düsenplatten (10, 10') und Deckplatten (20, 20') eingebracht ist.

8. Düse nach einem der Ansprüche 1 bis 7, **dadurch gekennzeichnet, dass** der Düseneingang (40) in eine Düsenkammer übergeht, die sich domartig in die Innenseiten der angrenzenden Deckplatten (20, 20') erstreckt, dass sich an die Düsenkammer ein Düsenkanal (14, 14') anschließt, der sich zum Düsenausgang (30) hin konisch verjüngt und dass der Düsenausgang (30) durch Teile (31, 31') der Schmalseite der Düsenplatten (10, 10') begrenzt ist, die parallel zueinander verlaufen und eine kleine Breite (b) von ca. 1 mm aufweisen.

9. Düse nach einem der Ansprüche 1 bis 8, **dadurch gekennzeichnet, dass** im Anschluss an die kreisförmigen Hinterschnitten (32, 32') im Abstand (d, d') zu der Öffnung des Düsenausganges (30) rechteckige Hinterschnitte (33, 33') in die Teile (31, 31') der Schmalseiten der Düsenplatten (10, 10') eingebracht sind.

10. Düse nach Anspruch 9 **dadurch gekennzeichnet, dass** die Abstände (a, a') 0,5 mm, die Abstände (c, c') 2 mm, die Abstände (d, d') 1,5 mm, die Radien (r, r') 0,7 mm, Breiten (e, e') der rechteckigen Hinterschnitte (33, 33') und Tiefen (f, f') der rechteckigen Hinterschnitte (33, 33') 1 mm betragen.

## Claims

1. A nozzle having a plurality of components that enclose a nozzle passage from a nozzle entrance to a nozzle exit and are fixedly connected to one another, wherein two nozzle plates (10, 10') are fastened between two cover plates (20, 20') and held at a distance to one another such that the narrow sides-which face one another, and are determined by the thickness of the nozzle plates (10, 10') -of the nozzle plates (10, 10') form, together with the two cover plates (20, 20'), the nozzle passage from the nozzle entrance (40) to the nozzle exit (30),
**characterized in that**
additional undercuts (32, 32'; 33, 33') that regionally widen the nozzle exit (30) are introduced in order to produce an oscillating and pulsed liquid jet in the parts (31, 31') of the nozzle plates (10, 10') that are at only a short distance from one another, wherein these parts (31, 31') form the nozzle exit (30), and **in that** circular undercuts (32, 32') having midpoints that lie at the distance (a, a') from the parts (31, 31') and having radii (r, r') that are greater than the distances (a, a') are attached in the parts (31, 31') of the nozzle exit (30) at the predetermined distance (c, c') from the opening of the nozzle exit (30).

2. The nozzle according to claim 1,
**characterized in that**
the thickness of the nozzle plates (10, 10') is small and amounts to approximately between 1 and 2 mm, e.g., approximately 1.5 mm.

3. The nozzle according to claim 1 or 2,
**characterized in that**
the two nozzle plates (10, 10') are identically configured and are fastened between the two cover plates (20, 20') with 180° of rotation.

4. The nozzle according to any of claims 1 to 3,
**characterized in that**
the nozzle plates (10, 10') and the cover plates (20, 20') are provided with fastening bores (45, 45') aligned to one another, and are bolted together.

5. The nozzle according to any of claims 1 to 4,
**characterized in that**
the cover plates (20, 20') are provided with receiving grooves (25, 25') for sealing elements, on the sides facing the nozzle plates (10, 10'), outside of the narrow sides defining the nozzle passage.

6. The nozzle according to any of claims 1 to 3,
**characterized in that**
the nozzle plates (10, 10') and the cover plates (20, 20') are fixedly welded to one another circumferentially outside the nozzle entrance (40) and the nozzle exit (30).

7. The nozzle according to any of claims 1 to 6,
**characterized in that**
the nozzle entrance (40) is configured as a threaded receiver for a connecting line with a threaded part that is introduced into the fixedly interconnected unit made of the nozzle plates (10, 10') and cover plates (20, 20').

8. The nozzle according to any of claims 1 to 7,
**characterized in that**
the nozzle entrance (40) transitions into a nozzle chamber that extends in the shape of a dome into the inner sides of the adjoining cover plates (20, 20'), **in that** a nozzle channel (14, 14') that tapers conically to the nozzle exit (30) joins the nozzle chamber, and **in that** the nozzle exit (30) is delimited by parts (31, 31') of the narrow side of the nozzle plates (10, 10') that run parallel to one another and have a small width (b) of approximately 1 mm.

9. The nozzle according to any of claims 1 to 8,
**characterized in that**,
subsequent to the circular undercuts (32, 32'), rectangular undercuts (33, 33') are introduced into the parts (31, 31') of the narrow sides of the nozzle plates (10, 10'), at the distance (d, d') to the opening of the nozzle exit (30).

10. The nozzle according to claim 9,
**characterized in that**
the distances (a, a') are 0.5 mm, the distances (c, c') are 2 mm, the distances (d, d') are 1.5 mm, the radii (r, r') are 0.7 mm, and widths (e, e') of the rectangular undercuts (33, 33') and depths (f, f') of the rectangular undercuts (33, 33') are 1 mm.

## Revendications

1. Buse à plusieurs composants, qui enserrent un passage de buse d'une entrée de buse à une sortie de buse et sont reliés fixes l'un à l'autre, dans laquelle deux plaques de buse (10, 10') sont fixées entre deux plaques de couverture (20, 20') et sont maintenues adjacentes l'une à l'autre de sorte que les côtés étroits adjacents des plaques de buse (10, 10') déterminés par l'épaisseur des plaques de buse (10, 10') forment avec les deux plaques de couverture (20, 20') le passage de buse de l'entrée de buse (40) à la sortie de buse (30),
**caractérisée en ce que**,
pour produire un jet de liquide oscillant et pulsé, on ménage dans les parties (31,31') des plaques de buse (10, 10') qui ne se trouvent qu'à une faible distance l'une de l'autre des contre-dépouilles supplémentaires (32, 32' ; 33, 33') qui élargissent par segments la sortie de buse (30), dans laquelle ces parties (31, 31') forment la sortie de buse (30) et l'on ménage dans les parties (31, 31') de la sortie de buse (30), à distance prédéterminée (c, c') de l'ouverture de la sortie de buse (30), des contre-dépouilles circulaires (32, 32') dont les centres se trouvent à distance (a, a') des parties (31, 31') et dont les rayons (r, r') sont plus grands que les distances (a, a').

2. Buse selon la revendication 1,
**caractérisée en ce que**
l'épaisseur des plaques de buse (10, 10') est petite et atteint entre environ 1 mm et 2 mm, par exemple environ 1,5 mm.

3. Buse selon la revendication 1 ou 2,
**caractérisée en ce que**
les deux plaques de buse (10, 10') sont conçues sous forme identique et sont fixées entre les deux plaques de couverture (20, 20') avec une torsion de 180°.

4. Buse selon l'une quelconque des revendications 1 à 3,
**caractérisée en ce que**
les plaques de buse (10, 10') et les plaques de couverture (20,20') sont pourvues d'alésages de fixation alignés l'un l'autre (45, 45') et sont vissées l'une à l'autre.

5. Buse selon l'une quelconque des revendications 1 à 4,
**caractérisée en ce que**
les plaques de couverture (20, 20') sont pourvues d'encoches réceptrices (25, 25') pour des éléments d'étanchéité sur les côtés tournés vers les plaques de buse (10, 10') en dehors des côtés étroits déterminant le passage de buse.

6. Buse selon l'une quelconque des revendications 1 à 3,
**caractérisée en ce que**
les plaques de buse (10, 10') et les plaques de couverture (20, 20') sont soudées fixes l'une à l'autre côté périphérie en dehors de l'entrée de buse (40) et de la sortie de buse (30).

7. Buse selon l'une quelconque des revendications 1 à 6,
**caractérisée en ce que**
l'entrée de buse (40) se présente sous la forme d'un logement taraudé pour une conduite de raccord pourvue d'une partie filetée, qui est ménagée dans l'unité solidaire formée des plaques de buse (10, 10') et des plaques de couverture (20, 20').

8. Buse selon l'une quelconque des revendications 1 à 7,
**caractérisée en ce que**
l'entrée de buse (40) débouche dans une chambre de buse qui s'étend en forme de dôme dans les côtés internes des plaques de couverture limitrophes (20, 20') en sorte que se raccorde à la chambre de buse un canal de buse (14, 14') qui se rétrécit de manière conique vers la sortie de buse (30) et que la sortie de buse (30) soit limitée par des parties (31, 31') du côté étroit des plaques de buse (10, 10') qui s'étendent parallèlement l'une à l'autre et présentent une petite largeur (b) d'environ 1 mm.

9. Buse selon l'une quelconque des revendications 1 à 8,
**caractérisée en ce que**
sont ménagées, en communication avec les contre-dépouilles circulaires (32, 32') à distance (d, d') de l'ouverture de la sortie de buse (30), des contre-dépouilles rectangulaires (33, 33') dans les parties (31, 31') des côtés étroits des plaques de buse (10, 10').

10. Buse selon la revendication 9,
**caractérisée en ce que**
les distances (a, a') atteignent 0,5 mm, les distances (c, c') 2 mm, les distances (d, d') 1,5 mm, les rayons (r, r') 0,7 mm, les largeurs (e, e') des contre-dépouilles rectangulaires (33, 33') et les profondeurs (f, f') des contre-dépouilles rectangulaires (33, 33') 1 mm.
